# FASCICULE DE BREVET EUROPEEN

(11) **EP 1 429 348 B1**
(45) Date de publication et mention de la délivrance du brevet: **25.03.2009**
(21) Numéro de dépôt: 03300246.0
(22) Date de dépôt: 09.12.2003
(51) Int. Cl.: H01B 9/00

(54) **Câble hybride multifonctions d'alimentation des ressources d'un poste utilisateur**
Multifunktionelles Hybridversorgungskabel von Ressourcen einer Verbraucheranlage
Multifunctional hybrid supply cable for resources of a user station

(30) Priorité: 13.12.2002 FR 0215862
(43) Date de publication de la demande: 16.06.2004
(73) Titulaire: Nexans, 75008 Paris (FR)
(72) Inventeur: Lefebvre, Philippe, 38300 Bourgoin-Jallieu (FR); Guerra, Olivier, 92270 Bois Colombes (FR)
(74) Mandataire: Lenne, Laurence

(56) Documents cités:
- EP-A- 0 959 547
- EP-A- 1 041 585
- DE-A- 4 244 202

## Description

L'invention concerne un câble hybride multifonctions d'alimentation des ressources d'un poste utilisateur, dit ci-après câble multifonctions.

Elle concerne plus précisément un câble multifonctions comportant dans une gaine au moins deux câbles d'énergie à fort courant et au moins un câble de données à faible courant.

Un tel câble multifonctions est décrit dans le document de brevet EP 0 959 547.

Un tel câble multifonctions peut comporter autour d'un jonc central trois câbles pour l'alimentation électrique et deux câbles coaxiaux de données. Un tel câble multifonctions permet de réaliser un dispositif d'alimentation d'appareils électriques reliés à des réseaux divers, tels que des réseaux d'alimentation en courant, des réseaux téléphoniques ou des réseaux de câblage d'antennes de télévision, en simplifiant considérablement les liaisons filaires reliant les appareils aux différents réseaux.

Cependant, pour un intérêt maximal, un tel câble multifonctions doit présenter tout à la fois de bonnes propriétés électriques, en particulier éliminer toute détérioration possible des câbles de données, que ce soit au moment de la fabrication qu'en utilisation, et également de bonnes propriétés mécaniques, à savoir une flexibilité adéquate pour permettre la mise en place et l'enroulement du câble multifonctions tout en permettant une tenue suffisante, par exemple lors de la fixation au plafond et au plancher d'une longueur de câble multifonctions.

L'invention propose une solution à cette recherche de compromis et pour ce faire, les différents câbles compris dans le câble multifonctions sont toronnés selon une hélice de pas compris entre 150 et 350 mm et, de préférence, sensiblement égal à 210 mm.

L'invention permet donc un compromis optimal entre tenue électrique et tenue mécanique, tout en utilisant des câbles d'énergie et des câbles de données classiques, sans traitement spécifique.

Selon un premier mode de réalisation, les câbles sont toronnés autour d'un jonc central de renforcement mécanique.

Selon un mode de réalisation particulier, le câble multifonctions comporte, toronnés autour d'un jonc central de renforcement mécanique :
- trois câbles d'énergie à fort courant,
- deux câbles de données à faible courant,
- un second jonc de renforcement mécanique.

Le jonc peut être en PVC.

Selon un second mode de réalisation, les câbles sont toronnés autour d'un conducteur équipotentiel.

Selon un second mode de réalisation particulier, le câble multifonctions comporte, toronnés autour d'un conducteur équipotentiel central :
- trois câbles d'énergie à fort courant,
- deux câbles de données à faible courant,
- un jonc de renforcement mécanique.

La gaine peut être en matériau choisi parmi le PVC ou le polyéthylène et, avantageusement, est extrudée autour des câbles.

L'invention concerne également un ensemble d'équipement électrique multifonctions comportant au moins un câble comme précisé ci-dessus pourvu d'au moins un bloc de prises électriques pour alimentation en courant faible et pour alimentation en courant fort.

L'invention est décrite ci-après plus en détail à l'aide de figures ne représentant qu'un mode de réalisation préféré de l'invention.
La figure 1 est une vue en coupe transversale d'un câble multifonctions conforme à l'invention.
La figure 2 est une vue schématique d'une application d'un tel câble multifonctions.

Selon l'exemple représenté sur la figure 1, un câble hybride multifonctions d'alimentation des ressources d'un poste utilisateur 1 comporte, toronnés autour d'un jonc central de renforcement mécanique 5 en PVC, dans une gaine
- trois câbles d'énergie à fort courant 3A, 3B, 3C,
- deux câbles de données à faible courant 4A, 4B,
- un second jonc de renforcement mécanique 6 en PVC.

Les différents câbles 3, 4 compris dans le câble multifonctions ainsi que le second jonc 6 sont toronnés autour du jonc central 5 selon une hélice de pas compris entre 150 et 350 mm et, de préférence, sensiblement égal à 210 mm.

La gaine 2 est en PVC de classe C2, c'est-à-dire autoextinguible, ou en polyéthylène et est extrudée autour des câbles, formant ainsi un autoblocage en position des câbles toronnés. Elle est de préférence de type HFFR (Halogen Free Flame Retardant). Avantageusement, cette gaine 2 est transparente, les câbles toronnés visibles de l'extérieur lui donnant alors un aspect esthétique de corde.

Les câbles d'énergie 3 sont respectivement destinés à l'alimentation d'un réseau fort courant normal, à l'alimentation d'un réseau fort courant secouru, par exemple pour des appareils informatiques, et à l'éclairage. Les câbles de données 4 sont des câbles LAN (Local Area Network). L'objectif principal est l'alimentation en énergie et données (voix, informatique, vidéo,...) d'un poste utilisateur.

Dans ce cas, les trois câbles d'énergie 3 peuvent être, comme représenté sur la figure 1, des câbles H05VV-F3G1,5mm² et les câbles de données des câbles LAN à paires torsadées de catégorie 5, 6 ou 7 il est également possible d'employer des câbles de données coaxiaux ou rayonnants.

Selon un autre mode de réalisation, les câbles 3, 4 ainsi que le jonc 6 sont toronnés autour d'un conducteur équipotentiel mis à la place du jonc 5 représenté sur cette figure 1. Ce conducteur peut être en cuivre non revêtu et avoir une section de 2,5 mm².

L'invention concerne donc un câble hybride multifonctions d'alimentation des ressources d'un poste utilisateur comportant dans une gaine au moins deux câbles d'énergie à fort courant et au moins un câble de données à faible courant, sachant que le nombre de ces câbles peut être adapté à l'utilisation et à l'alimentation souhaitée et que d'autres types de câbles peuvent intégrés à ce câble multifonctions, par exemple des câbles à fibres optiques.

Comme schématiquement représenté sur la figure 2, le câble multifonctions 1 peut être connecté à un bloc de prise unique 10 pouvant être fixé par sa face arrière sur une surface, par exemple le plancher du local à équiper, par l'intermédiaire d'un rail, de vis ou d'attache « Velcro ». Ce bloc 10 comporte les prises pour alimentation en courant faible 10A et pour alimentation en courant fort 10B. Ce bloc 10 peut également être fixé verticalement au plancher tel un potelet. Les différents câbles 3, 4 sont quant à eux reliés électriquement à leur réseau respectif.

## Revendications

1. Câble multifonctions comportant dans une gaine au moins deux câbles d'énergie à fort courant et au moins un câble de données à faible courant, **caractérisé en ce que** lesdits câbles sont toronnés selon une hélice de pas compris entre 150 et 350 mm.

2. Câble selon la revendication 1, **caractérisé en ce que** ledit pas est sensiblement égal à 210 mm.

3. Câble selon l'une quelconque des revendications précédentes, **caractérisé en ce que** lesdits câbles sont toronnés autour d'un jonc central de renforcement mécanique.

4. Câble selon l'une quelconque des revendications précédentes, **caractérisé en ce qu'**il comporte, toronnés autour d'un jonc central de renforcement mécanique :
• trois câbles d'énergie à fort courant,
• deux câbles de données à faible courant,
• un second jonc de renforcement mécanique.

5. Câble selon la revendication 3 ou 4, **caractérisé en ce que** ledit jonc est en PVC.

6. Câble selon la revendication 1 ou 2, **caractérisé en ce que** lesdits câbles sont toronnés autour d'un conducteur équipotentiel.

7. Câble selon la revendication 6, **caractérisé en ce qu'**il comporte, toronnés autour d'un conducteur équipotentiel central :
• trois câbles d'énergie à fort courant,
• deux câbles de données à faible courant,
• un jonc de renforcement mécanique.

8. Câble selon l'une quelconque des revendications précédentes, **caractérisé en ce que** ladite gaine est en matériau choisi parmi le PVC ou le polyéthylène.

9. Câble selon l'une quelconque des revendications précédentes, **caractérisé en ce que** ladite gaine est extrudée autour desdits câbles.

10. Ensemble d'équipement électrique multifonctions comportant au moins un câble (1) selon l'une des revendications précédentes pourvu d'au moins un bloc de prises électriques (10) pour alimentation en courant faible (10A) et pour alimentation en courant fort (10B).

## Claims

1. A multifunctional cable, comprising in a sheath at least two high current power cables and at least one low current data cable, **characterized in that** said cables are stranded as a spiral having a winding pitch comprised between 150 and 350 mm.

2. The cable according to claim 1, **characterized in that** said pitch is substantially equal to 210 mm.

3. The cable according to any of the preceding claims, **characterized in that** said cables are stranded around a mechanically reinforcing center string.

4. The cable according to any of the preceding claims, **characterized in that** it comprises, stranded around a mechanically reinforcing center string:
- three high current power cables,
- two low current data cables,
- a second mechanically reinforcing string.

5. The cable according to claim 3 or 4, **characterized in that** said string is of PVC.

6. The cable according to claim 1 or 2, **characterized in that** said cables are stranded around an equipotential lead.

7. The cable according to claim 6, **characterized in that** it comprises, stranded around a center equipotential lead:
- three high current power cables,
- two low current data cables,
- a mechanically reinforcing string.

8. The cable according to any of the preceding claims, **characterized in that** said sheath is of a material chosen from PVC or polyethylene.

9. The cable according to any of the preceding claims, **characterized in that** said sheath is extruded around said cables.

10. A multifunctional electrical equipment assembly, comprising at least one cable (1) according to any of the preceding claims provided with at least one electrical outlet unit (10) for low current supply (10A) and for high current supply (10B).

## Patentansprüche

1. Multifunktionskabel, umfassend in einer Hülle mindestens zwei Starkstrom-Energiekabel und mindestens ein Schwachstrom-Datenkabel, **dadurch gekennzeichnet, dass** die Kabel zu einer Spirale verdrillt sind mit einer Steigung zwischen 150 und 350 mm.

2. Kabel nach Anspruch 1, **dadurch gekennzeichnet, dass** die Steigung im Wesentlichen gleich 210 mm ist.

3. Kabel nach einem der vorhergehenden Ansprüche, **dadurch gekennzeichnet, dass** die Kabel um eine mittlere mechanische Verstärkungslitze herum verdrillt sind.

4. Kabel nach einem der vorhergehenden Ansprüche, **dadurch gekennzeichnet, dass** es um eine mittlere mechanische Verstärkungslitze herum verdrillt folgendes umfasst:
- drei Starkstrom-Energiekabel,
- zwei Schwachstrom-Datenkabel,
- eine zweite mechanische Verstärkungslitze.

5. Kabel nach Anspruch 3 oder 4, **dadurch gekennzeichnet, dass** die Litze aus PVC ist.

6. Kabel nach Anspruch 1 oder 2, **dadurch gekennzeichnet, dass** die Kabel um einen äquipotentiellen Leiter herum verdrillt sind.

7. Kabel nach Anspruch 6, **dadurch gekennzeichnet, dass** es um einen mittleren äquipotentiellen Leiter herum verdrillt folgendes umfasst:
- drei Starkstrom-Energiekabel,
- zwei Schwachstrom-Datenkabel,
- eine mechanische Verstärkungslitze.

8. Kabel nach einem der vorhergehenden Ansprüche, **dadurch gekennzeichnet, dass** die Hülle aus einem Material besteht, das aus PVC oder Polyethylen gewählt wird.

9. Kabel nach einem der vorhergehenden Ansprüche, **dadurch gekennzeichnet, dass** die Hülle um die Kabel extrudiert ist.

10. Multifunktionale elektrische Ausrüstungsanordnung, umfassend mindestens ein Kabel (1) nach einem der vorhergehenden Ansprüche, das mit mindestens einer Steckkontaktleiste (10) für die Schwachstromversorgung (10A) und für die Starkstromversorgung (10B) versehen ist.
